# EUROPÄISCHE PATENTSCHRIFT

(11) **EP 0 938 861 B1**
(45) Veröffentlichungstag und Bekanntmachung des Hinweises auf die Patenterteilung: **01.12.2004**
(21) Anmeldenummer: 99103405.9
(22) Anmeldetag: 22.02.1999
(51) Int. Cl.: A47K 3/38

(54) **Gelenkige Verbindungsanordnung**
Articulated connection device
Dispositif de connection articulée

(30) Priorität: 27.02.1998 DE 19808364; 31.03.1998 DE 19814391
(43) Veröffentlichungstag der Anmeldung: 01.09.1999
(73) Patentinhaber: Oschmann, Eberhard, 99887 Altenbergen (DE)
(72) Erfinder: Oschmann, Eberhard, 99887 Altenbergen (DE)
(74) Vertreter: Kruspig, Volkmar, Dipl.-Ing.

(56) Entgegenhaltungen:
- DE-U- 29 602 037
- GB-A- 2 212 543

## Beschreibung

Die Erfindung betrifft eine gelenkige Verbindungsanordnung für Duschabtrennungen, nämlich zwei oder mehrere Duschrollos, umfassend ein Gehäuse zur Aufnahme eines Getriebes gemäß Oberbegriff des Patentanspruches 1.

Aus dem Gebrauchsmuster DE 296 02 037 U1 ist ein Eck-Kassetten-Duschrollo zur Abtrennung von zwei oder mehr Seiten eines Duschbereiches bekannt.

Dort wird der Antrieb der einzelnen Duschrollos zwangsgeführt von einem Rollo ausgehend vorgenommen, wobei die Verbindung zu den weiteren Rollos über ein Eckgetriebe realisiert ist. Ein spezieller Getriebekasten nimmt Kunststoffzahnräder auf und dient der festen Verbindung zwischen den kassettenförmigen Gehäusen der Rollos. Die Schwierigkeiten beim bekannten Eck-Kassetten-Duschrollo bestehen darin, daß eine Nachrüstbarkeit bereits vorhandener Rollos ausgeschlossen ist, und daß nicht zu vermeidende Spalte zwischen den winklig zueinanderstehenden Rolloflächen resultieren, so daß Spritzwasser in unerwünschter Weise austreten kann.

Die Patentanmeldung DE 197 03 010 A1 offenbart eine Duschabtrennung, insbesondere ein Duschrollo bestehend aus einem im wesentlichen horizontal montierbaren, mindestens einseitig längsoffenen Gehäuse beliebigen Ouerschnitts zur Führung einer drehbaren Welle. Die Welle dient der Aufnahme einer Spritzschutzfolie und enthält Mittel zum Auf- und Abwickeln dieser Folie über eine Gehäuseöffnung.
Als eine Alternative wird in der DE 197 03 010 A1 erläutert, die jeweiligen Gehäuse über Eck in Form von Einzelgehäusen anzuordnen. Jedes Einzelgehäuse nimmt dann eine Spritzschutzfolie auf, wobei mit einer einzigen Betätigungsvorrichtung und einer gelenkigen Verbindung sichergestellt werden kann, daß die Spritzschutzfolien gleichmäßig und gleichzeitig auf- und abgerollt werden können.
Auch bei der vorbekannten Lösung nach DE 198 03 010 A1 sind keine Maßnahmen zum wirkungsvollen Verhindern des Austretens von Spritzwasser im Eck- oder Eckübergangsbereich gezeigt. Ebenso wenig wird auf die Nachrüstbarkeit bereits im Einsatz befindlicher Duschrollos mit dem Ziel der Ausbildung eines weitergehenden Spritzschutzes über Eck verwiesen.

Aus der GB 22 12 543 A ist einen Vorrichtung mit einer gelenkigen Verbindungsanordnung bekannt, welche geeignet ist beispielsweise ein Krankenhausbett über von der Decke herabrollbare Behänge allseitig abzuschirmen. Die dortige Verbindungsanordnung weist Rolloaufnahmen auf, die in einem Gehäuse gelagert sind. Das Gehäuse kann einen Lagerbock mit mindestens zwei winklig zueinanderstehenden Lagerflächen bilden. Ein am Rollo angebrachter Zapfen trägt am freien Ende jeweils einen Getriebeflansch. Die Bewegungsübertragung zwischen den dortigen Rollos erfolgt nun mit Hilfe kämmender Kegelräder, welche innerhalb des vorerwähnten Gehäuses untergebracht sind.

Es ist daher Aufgabe der Erfindung, eine weitergebildete gelenkige Verbindungsanordnung für Duschabtrennungen, nämlich zwei oder mehrere Duschrollos, umfassend ein Gehäuse zur Aufnahme eines Getriebes anzugeben, welche durch ihre spezielle Ausführungsform sicherstellt, daß im Eck- oder Eckübergangsbereich das Austreten von Spritzwasser minimiert werden kann, ohne daß eine Behinderung beim Auf- und Abrollen der Duschfolien eintritt. Weiterhin soll mit der anzugebenden gelenkigen Verbindungsanordnung ein leichtes Nachrüsten von Duschrollos möglich werden und eine Nutzung sowohl bei in Gehäuse geführten Rollos als auch solchen ohne Gehäuse gewährleistet werden.

Die Lösung der Aufgabe der Erfindung erfolgt mit einem Gegenstand gemäß den Merkmalen des Patentanspruches 1, wobei die Unteransprüche zweckmäßige Ausgestaltungen und Weiterbildungen umfassen.

Demnach ist im Gehäuse der Verbindungsanordnung ein Lagerbock vorgesehen, welcher mindestens zwei winklig zueinanderstehende Lagerflächen aufweist. Der Lagerflächenwinkel oder der Winkel zwischen Bohrungen zur Aufnahme eines Lagerzapfens ist für den einzuschließenden Winkel zwischen den zwei oder mehreren Duschrollos maßgebend.

Das Gehäuse besitzt weiterhin im wesentlichen parallel zu den Lagerflächen oder senkrecht zur Bohrungsachse verlaufende Rahmen, die über eine Tragfläche verbunden sind. Der vorstehend erwähnte Lagerbock ist auf der Tragfläche befestigt oder mit dieser einstückig, z.B. durch Spritzguß oder Spritzpressen ausgebildet.

Spezielle Einsatzstücke sind vorgesehen und werden in das jeweilige Ende der Rollowalze drehfest durch Einsetzen oder Einpressen fixiert. Die Einsatzstücke, die vorzugsweise aus Kunststoff fertigbar sind, weisen einen Getriebeflansch und den Lagerzapfen auf, welcher in der entsprechenden Bohrung der Lagerfläche des Lagerbockes drehbeweglich geführt ist.

Die Einsatzstücke können nun anstelle einer bekannten Endkappe in einen bereits vorhandenes Rollo eingesetzt werden, so daß unter Rückgriff auf das speziell ausgebildete Gehäuse eine Eck-Duschabtrennung oder dergleichen mit geringem Aufwand realisiert werden kann.

Selbstverständlich können bereits spezielle Eck-Duschabtrennungen herstellungsseitig vorgefertigt werden, die dann über das weitergebildete Gehäuse verbindbar sind. Eine Anwendung der gelenkigen Verbindungsanordnung ergibt sich sowohl bei Kassetten-Duschrollos, also solchen, die ein Einzelgehäuse aufweisen, als auch bei Duschrollos, welche ohne Gehäuse nur mit entsprechenden seitlichen Aufnahmen versehen, z.B. an der Decke eines Bades im Bereich einer Dusche oder Wanne montierbar sind.

Gemäß dem erfindungswesentlichen Gedanken besitzt die Tragfläche des Gehäuses seitliche, im wesentlichen parallel zum jeweiligen Lagerzapfen verlaufende Ausnehmungen im Bereich der Bewegungsbahnen des jeweiligen Duschrollos. Durch diese Ausnehmungen ist sichergestellt, daß die Folienbahnen der Duschrollos im Eck- bzw. Eckübergangsbereich möglichst dicht aneinander zu liegen kommen, und sich beim Abrollen teilweise überlappen, um unerwünschten Spritzwasseraustritt zu vermeiden.

Diese seitliche Überlappung wird erfindungsgemäß dadurch hervorgerufen oder verstärkt, daß die auftretende Krümmung der Folienbahn, bedingt durch die Materialeigenschaften im Sinne eines Ineinandergreifens oder Übereinanderliegens der entsprechenden Enden oder Seiten der Folienbahnen nutzbar ist. Grundsätzlich gilt, daß bei der gelenkigen Verbindungsanordnung konstruktive Maßnahmen zu ergreifen sind, die die seitlichen Enden der Folienbahnen möglichst dicht zueinander bringen, so daß diese nur zu einem kleinen Spalt im oberen Bereich und zu einem nahezu formschlüssigen Überlappen beim Ausziehen des Rollos bis hin zum Wannen- oder Duschbeckenrand oder teilweise in diesen hinein führen.

Die Form der erwähnten Ausnehmungen in der Tragfläche des Gehäuses kann einen halbkreisförmigen Verlauf aufweisen, um einen Biegewinkel der Folienbahnen zu unterstützen oder diesen zwangsweise herbeizuführen, so daß die Spritzschutzwirkung im Eck- oder Eckübergangsbereich optimierbar ist.

Die Rahmen des Gehäuses können umlaufende oder teilumlaufende flanschartige Befestigungsflächen zur Aufnahme jeweils eines Endes eines Duschrollo-Einzelgehäuses umfassen. Hierdurch kann eine feste mechanische Verbindung zwischen diesen Einzelgehäusen und der gelenkigen Verbindungsanordnung bzw. des Gehäuses der Verbindungsanordnung erreicht werden, wobei die mechanische Gesamtanordnung stabil und optisch ansprechend ausbildbar ist.

Die vorerwähnten Rahmen sowie die Tragfläche sind über eine geschlossene Gehäusewand verbunden. Die Gehäusewand kann eine Kreisbogenform besitzen oder aus zwei Teilflächen bestehen, welche einen Winkel einschließen, der demjenigen zwischen den zur gelenkigen Verbindungsanordnung hin gerichteten Lagerzapfen oder den Längsachsen der Wellen des bzw. der Duschrollos entspricht.

Die erfindungsgemäßen Einsatzstücke können aus an sich bekannten Endkappen für eine Rollowalze bestehen, welche mit einem Kegelrad, Reibrad oder einer kreisförmige Scheibe mit stiftförmigen Zähnen verbunden ist. Im Mittelpunkt des Kegelrades, des Reibrades oder der kreisförmigen Scheibe ist der vorerwähnte Lagerzapfen angeordnet, welcher wiederum von den Bohrungen in der Lagerfläche aufgenommen und dort drehbeweglich geführt ist.

Der Mittelpunkt des Kegelrades kann aber auch eine Bohrung aufweisen, die der Aufnahme eines Führungs- oder Lagerzapfens dient, welcher am Lagerbock angeordnet, mit diesem verbunden oder einstückig mit dem Lagerbock ausgebildet ist.

Das Einsatzstück kann auch als ein spezielles einstückiges Kunststoffspritz- oder - pressteil gefertigt sein, wobei eine Dimensionierung dergestalt erfolgt, daß der Abstand zwischen den Rahmeninnenseiten und den Lagerflächen des Lagerbockes im wesentlichen der Breite des Getriebeflansches, des Kegel- oder Reibrades oder der kreisförmigen Scheibe mit stiftförmigen Zähnen entspricht.

Es sei an dieser Stelle angemerkt, daß für die konkrete Ausbildung des Getriebes nach Art von Kegelrädern, Reibrädern oder den erwähntn stiftförmigen Zähnen keine einschränkenden Bedingungen gesetzt sind. Maßgeblich ist lediglich eine entsprechende Leichtgängigkeit, damit die Federkraft der Rollo-Rückzugsfeder für ein Wiederaufrollen auch des nicht mit einer entsprechenden Feder zu versehenden weiteren Rollos geeignet ist. Selbstverständlich besteht die Möglichkeit, anstelle eines nach Entriegeln sich selbständig in die Ruhelage aufwickelnden Rollos ein solches einzusetzen, welches über einen an sich bekannten seitlichen Antrieb mit einer endlosen Kette oder dergleichen verfügt.

Es liegt im Sinne der Erfindung, durch Einsatz von zwei gelenkigen Verbindungsanordnungen eine z.B. U-förmige Duschabtrennung oder Badewannenabtrennung zu realisieren. Die Einsatzstücke sowie das speziell ausgebildete Gehäuse können grundsätzlich als Standardbauteil ausgeführt werden, so daß sich weitere fertigungstechnologische Vorteile ergeben. Alternativ kann bei einer Ausführungsform der Erfindung im Bereich der Verbindungsanordnung und entlang der Bewegungsbahn im Eck- oder Eckübergangsbereich eine z.B. Kunststoffverblendung vorgesehen sein, um das Erscheinungsbild der Duschabtrennung im Gebrauchszustand zu verbessern und die Gefahr des Austretens von Spritzwasser weiter zu reduzieren.

Die Erfindung soll nachstehend anhand eines Ausführungsbeispieles unter Zuhilfenahme einer Figur näher erläutert werden.

Die Figur zeigt eine Prinzipdarstellung einer gelenkigen Verbindungsanordnung für Duschabtrennungen, die sowohl für Kassetten-Duschrollos als auch für freihängende Rollos geeignet ist.

Unter freihängenden Rollos werden solche verstanden, die über Winkel an einer Decke montierbar sind, oder die an einer Stange befestigt sind, welche wiederum mit den Wänden und/oder der Decke über entsprechende Befestigungsflächen verschraubt oder anderweitig verbunden ist. Im letzteren Fall besteht die Möglichkeit, daß die gelenkige Verbindungsanordnung in Form eines Eckgetriebes konstruktiver Bestandteil der Deckenbefestigung oder des Rohres oder der Stange ist, welche wiederum dem Fixieren des Rollos dient.

Im einzelnen besteht die Verbindungsanordnung aus einem in einem Gehäuse vorgesehenen Lagerbock 1, welcher mindestens zwei winklig zueinanderstehende Lagerflächen 2 aufweist. In den Lagerflächen 2 ist jeweils eine Bohrung 3 zur Aufnahme eines Lagerzapfens 4 vorgesehen.

Das Gehäuse weist im wesentlichen parallel zu den Lagerflächen 2 oder senkrecht zur Rollowelle 5 verlaufende Rahmen 6 auf. Die Rahmen 6 sind über eine Tragfläche 7 verbunden, wobei der Lagerbock 1 auf der Tragfläche 7 befestigt oder mit dieser einstückig ausgebildet ist.

Einsatzstücke 8 befinden sich in den jeweiligen freien Enden der Rollowelle 5, und sind mit dieser drehfest, z.B. form- oder stoffschlüssig verbunden. Die Einsatzstücke 8 weisen bei der gezeigten Ausführungsform eine kreisförmige Scheibe 9 mit einer Vielzahl von stiftförmigen Zähnen 10 auf. Ebenfalls nimmt das jeweilige Einsatzstück 8 den Lagerzapfen 4 auf, welcher wie erwähnt am freien Ende in der jeweiligen Bohrung 3 geführt und dort drehbeweglich angeordnet ist.

Die Drehbewegung einer Rollowelle 5 wird über das ausgebildete Getriebe durch Ineinandergreifen der stiftförmigen Zähne 10 auf die jeweils andere Welle übertragen, so daß ein gleichmäßiges Auf- und Abrollen der auf den Rollenwellen 5 befindlichen Folienbahnen 11 möglich wird.

Um das Austreten von Spritzwasser im Eck- oder Eckübergangsbereich bei in Gebrauchsposition befindlichem Rollo zu vermeiden, besitzt die Tragfläche 7 Ausnehmungen 12, so daß die sich gegenüberstehenden Enden der Folienbahn im Eckbereich möglichst dicht zueinander geführt werden können. Die Ausnehmungen 12 können einen halbkreisförmigen Verlauf aufweisen, so daß die natürliche Krümmung der Folie 11 beim Abrollen wirksam unterstützt wird und ein ansonsten verbleibender Spalt im Eckbereich geschlossen werden kann.

An den Rahmen 6 können, wie beim Ausführungsbeispiel gezeigt, umlaufende oder teilumlaufende flanschartige Befestigungsflächen 13 vorgesehen sein, die jeweils der Aufnahme eines Endes eines nicht gezeigten Duschrollo-Einzelgehäuses dienen. Die Befestigungsflächen weisen Bohrungen 14, z.B. für das Ausbilden einer Schraubverbindung auf. Die Rahmen 6 sowie die Tragflächen 7 sind über eine geschlossene Gehäusewand 15 verbindbar.

Das Gehäuse, bestehend aus Gehäusewand, Rahmen, Tragfläche und Lagerbock, kann einstückig ausgebildet und in einem Kunststoffspritz- oder -pressverfahren hergestellt werden, so daß die Fertigungskosten insgesamt reduzierbar sind.

Die Form der Gehäusewand 15 kann wie beim gezeigten Beispiel nach Art eines Kreisbogens verlaufen, jedoch aber auch Teilflächen umfassen, welche einen Winkel einschließen, der demjenigen zwischen den Lagerzapfen 4 bzw. der Längsachse der Rollowellen 5 entspricht.

Die Einsatzstücke 8 können aus einer Kombination aus einer an sich bekannten Endkappe für eine Rollowalze mit einem Teil bestehen, welches ein Kegelrad, Reibrad oder die kreisförmige Scheibe mit stiftförmigen Zähnen umfaßt. Im Mittelpunkt des Kegelrades oder der kreisförmigen Scheibe, der Längsachse der Rollowelle folgend, ist der Lagerzapfen befestigt. Alternativ kann das Einsatzstück ebenso wie das Gehäuse als einstückiges Kunststoffspritz- oder -pressteil gefertigt sein. Demnach besteht die Möglichkeit, eine bekannte Endkappe für eine Rollowelle zu entfernen und das Einsatzstück gemäß Ausführungsbeispiel einzusetzen, so daß vorhandene Rollos nach- oder umgerüstet werden können, um eine gewünschte Eckverbindung zur erreichen.

Vorzugsweise ist der Abstand zwischen den Rahmeninnenseiten der Rahmen 6 und den Lagerflächen 2 des Lagerbockes 1 im wesentlichen gleich der Breite des Getriebeflansches bzw. des Kegel- oder Reibrades oder der kreisförmigen Scheibe mit stiftförmigen Zähnen gewählt, mit dem Ziel, den Gehäusebauraum und damit die Verbindungsanordnung in ihren Ausmaßen zu reduzieren und ein möglichst eng anliegendes teilübergreifendes Führen der Folie im Eck- oder Eckübergangsbereich zu gewährleisten.

Mittels der vorgestellten Verbindungsanordnung gelingt es, in einfacher Weise Duschabtrennungen auch für Ecken auszubilden, ohne daß die Gefahr des Spritzwasseraustrittes im Eck- und Eckübergangsbereich besteht. Durch die verwendeten Einsatzstücke können bereits montierte Rollos nachgerüstet und ergänzt werden, um durch Zukauf entsprechender Teile eine verbesserte Abtrennung zu erreichen. Die beschriebene Konstruktion ermöglicht eine weitgehende Standardisierung der Bauteile mit der Folge geringer Kosten bei der Fertigung und Lagerhaltung.

### Bezugszeichenliste

- 1: Lagerbock
- 2: Lagerflächen
- 3: Bohrung für Aufnahme des Lagerzapfens
- 4: Lagerzapfen
- 5: Rollowelle
- 6: Rahmen
- 7: Tragfläche
- 8: Einsatzstück
- 9: kreisförmige Scheibe
- 10: stiftförmige Zähne
- 11: Folie
- 12: Ausnehmung
- 13: flanschartige Befestigungsflächen
- 14: Bohrungen
- 15: Gehäusewand

## Patentansprüche

1. Gelenkige Verbindungsanordnung für Duschabtrennungen, nämlich zwei oder mehrere Duschrollos, umfassend ein Gehäuse zur Aufnahme eines Getriebes,
wobei das Gehäuse einen Lagerbock (1) mit mindestens zwei winklig zueinanderstehenden Lagerflächen (2) aufweist und in den Lagerflächen (2) jeweils eine Bohrung (3) zur Aufnahme eines Lagerzapfens (4) vorgesehen ist oder die Lagerflächen (2) selbst Lagerzapfen aufweisen,
weiterhin das Gehäuse im wesentlichen parallel zu den Lagerflächen (2) verlaufende Rahmen (6) besitzt, welche über eine Tragfläche (7) verbunden sind, wobei der Lagerbock (1) auf der Tragfläche (7) befestigt oder mit dieser einstückig ausgebildet ist, und
weiterhin Einsatzstücke (8) vorgesehen sind, welche in die jeweiligen Enden der Rollowelle (5) drehfest einsetz- oder einpressbar sind, wobei die Einsatzstücke (8) einen Getriebeflansch (9; 10) und den Lagerzapfen (4) oder eine Bohrung zur Aufnahme eines Lagerzapfens aufweisen,
**dadurch gekennzeichnet ,**
**daß** die Tragfläche (7) des Gehäuses seitliche, im wesentlichen parallel zum jeweiligen Lagerzapfen verlaufende Ausnehmungen (12) im Bereich der Bewegungsbahnen des Duschrollos (11) besitzt.

2. Gelenkige Verbindungsanordnung nach Anspruch 1,
**dadurch gekennzeichnet,**
**daß** die Rahmen (6) umlaufende oder teilumlaufende flanschartige Befestigungsflächen (13) zur Aufnahme jeweils eines Endes eines Duschrollo-Einzelgehäuses umfassen.

3. Gelenkige Verbindungsanordnung nach einem der vorangegangenen Ansprüche,
**dadurch gekennzeichnet ,**
**daß** die Rahmen (6) sowie die Tragfläche (7) über eine gegebenenfalls geschlossene Gehäusewand (15) verbunden sind.

4. Gelenkige Verbindungsanordnung nach Anspruch 3,
**dadurch gekennzeichnet ,**
**daß** die Gehäusewand (15) Kreisbogenform besitzt oder zwei Teilflächen umfaßt, welche einen Winkel einschließen, der demjenigen zwischen den Lagerzapfen (4) entspricht.

5. Gelenkige Verbindungsanordnung nach Anspruch 1,
**dadurch gekennzeichnet,**
**daß** die Einsatzstücke (8) aus an sich bekannten Endkappen für Rollowellen (5) bestehen, welche mit einem Kegelrad, Reibrad oder einer kreisförmigen Scheibe mit stiftförmigen Zähnen verbunden sind und im Mittelpunkt des Kegelrades oder der kreisförmigen Scheibe der Lagerzapfen (4) angeordnet ist.

6. Gelenkige Verbindungsanordnung nach Anspruch 5,
**dadurch gekennzeichnet ,**
**daß** das Einsatzstück (8) ein einstückiges Kunststoffspritz- oder -pressteil ist.

7. Gelenkige Verbindungsanordnung nach einem der vorangegangenen Ansprüche,
**dadurch gekennzeichnet,**
**daß** der Abstand zwischen den Rahmeninnenseiten und den Lagerflächen (2) des Lagerbockes (1) im wesentlichen der Breite des Getriebeflansches, des Kegeloder Reibrades oder der kreisförmigen Scheibe mit stiftförmigen Zähnen (10) entspricht.

## Claims

1. An articulated connection arrangement for shower partitions, i. e. two or several shower roller blinds, comprising a housing for accommodating a transmission, with the housing comprising a bearing pedestal (1) with at least two bearing surfaces (2) being arranged under an angle relative to one another and one hole (3) each being provided in the bearing surfaces (2) for accommodating a journal (4), or with the bearing surfaces (2) themselves comprising journals,
with the housing further comprising frames (6) which extend essentially parallel to the bearing surfaces (2), and are connected via a load bearing surface (7), with the bearing pedestal (1) being attached on the load bearing surface (7) or integrally formed with same, and
further with insert pieces (8) being provided which can be inserted or pressed in a non-rotatable manner into the respective ends of the roller blind shaft (5), with the insert pieces (8) comprising a transmission flange (9; 10) und the journal (4) or a hole for accommodating a journal,
**characterised in that**
the load bearing surface (7) of the housing is provided with lateral recesses (12) in the area of the motion paths of the shower roller blind (11), which extend essentially parallel to the respective journal.

2. The articulated connection arrangement according to Claim 1,
**characterised in that**
the frames (6) comprise encompassing or partially encompassing flange-type mounting surfaces (13) for accommodating one end each of a single housing of a shower roller blind.

3. The articulated connection arrangement according to one of the previous claims,
**characterised in that**
the frames (6) as well as the load bearing surface (7) are connected via a possibly closed housing wall (15).

4. The articulated connection arrangement according to Claim 3,
**characterised in that**
the housing wall (15) has a circular arc shape or comprises two partial surfaces which include an angle which corresponds to that between the journals (4).

5. The articulated connection arrangement according to Claim 1,
**characterised in that**
the insert pieces (8) consist of end caps known per se for roller blind shafts (5), which are connected with a bevel gear, a friction gear, or a circular disk with pin-shaped teeth and are arranged in the centre of the bevel gear or the circular disk of the journals (4).

6. The articulated connection arrangement according to Claim 5,
**characterised in that**
the insert piece (8) is an integral plastic injection moulded or pressed part.

7. The articulated connection arrangement according to one of the previous claims,
**characterised in that**
the distance between the frame inner sides and the bearing surfaces (2) of the bearing pedestal (1) corresponds essentially to the width if the transmission flange, the bevel gear or the friction gear, or the circular disk with pin-shaped teeth (10).

## Revendications

1. Raccord articulé pour parois de séparation de douche, à savoir deux ou plusieurs stores de douche, comprenant un boîtier destiné à recevoir un mécanisme, moyennant quoi le boîtier présente un support de palier (1) avec au moins deux surfaces portantes (2) se rejoignant en formant un angle et il est prévu dans chacune des surfaces portantes (2) un alésage (3) destiné à recevoir un tourillon (4) ou les surfaces portantes (2) présentent elles-mêmes des tourillons, en outre le boîtier comprend des châssis (6) s'étendant de manière sensiblement parallèle aux surfaces portantes (2), lesquels sont assemblés par le biais d'une surface d'appui (7), moyennant quoi le support de palier (1) est fixé sur la surface d'appui (7) ou est formé d'un seul tenant avec celle-ci, et en outre des insertions (8) sont prévues, lesquelles peuvent être insérées ou enfoncées fixement dans les extrémités respectives du tube d'enroulement (5), moyennant quoi les insertions (8) présentent une bride de mécanisme (9 ; 10) et le tourillon (4) ou un alésage pour recevoir un tourillon, **caractérisé en ce que** la surface d'appui (7) du boîtier comprend des évidements (12) s'étendant latéralement de manière sensiblement parallèle aux tourillons respectifs dans la zone des rails de déplacement du store de douche (11).

2. Raccord articulé selon la revendication 1, **caractérisé en ce que** les châssis (6) comprennent des surfaces de fixation (13) à bride rotatives ou semi-rotatives destinées à recevoir chacune une extrémité d'un seul boîtier de store de douche.

3. Raccord articulé selon l'une quelconque des revendications précédentes, **caractérisé en ce que** les châssis (6) ainsi que la surface d'appui (7) sont assemblés par le biais d'une paroi de boîtier (15) fermée le cas échéant.

4. Raccord articulé selon la revendication 3, **caractérisé en ce que** la paroi de boîtier (15) présente une forme d'arc de cercle ou comprend deux surfaces partielles, lesquelles comprennent un angle qui correspond à l'angle entre les tourillons (4).

5. Raccord articulé selon la revendication 1, **caractérisé en ce que** les insertions (8) sont composées de capuchons d'extrémité connus en soi pour les tubes d'enroulement (5), lesquels sont raccordés à une roue conique, une roue de friction ou à un disque circulaire avec des dents en forme de pointe et le tourillon (4) est disposé au milieu de la roue conique ou du disque circulaire.

6. Raccord articulé selon la revendication 5, **caractérisé en ce que** l'insertion (8) est une pièce monobloc en plastique injecté ou moulé par compression.

7. Raccord articulé selon l'une quelconque des revendications précédentes, **caractérisé en ce que** l'espacement entre les côtés intérieurs des châssis et les surfaces portantes (2) du support de palier (1) correspond essentiellement à la largeur de la bride du mécanisme, de la roue conique ou de friction ou du disque circulaire avec dents en forme de pointe (10).
